# EUROPÄISCHE PATENTSCHRIFT

(11) **EP 1 441 316 B1**
(45) Veröffentlichungstag und Bekanntmachung des Hinweises auf die Patenterteilung: **17.09.2014**
(21) Anmeldenummer: 03025893.3
(22) Anmeldetag: 12.11.2003
(51) Int. Cl.: G08B 13/196, G08B 15/00

(54) **Überwachungsvorrichtung**
Surveillance device
Dispositif de surveillance

(30) Priorität: 22.01.2003 DE 10302306
(43) Veröffentlichungstag der Anmeldung: 28.07.2004
(73) Patentinhaber: Carl Zeiss Optronics GmbH, 73447 Oberkochen (DE)
(72) Erfinder: Vogel, Holger, Dr., 73432 Aalen (DE); Voelker, Klaus, 73432 Aalen (DE); Richter, Gerhard, 73529 Schwaebisch Gmuend (DE); Klausmann, Peter, Dr., 76327 Berghausen (DE); Wetzel, Claus, 76131 Karlsruhe (DE)
(74) Vertreter: Lorenz, Werner

(56) Entgegenhaltungen:
- EP-A- 0 884 897
- US-A- 4 805 018
- THIEL G ED - SANSON L D: "Automatic CCTV surveillance-towards the VIRTUAL GUARD", SECURITY TECHNOLOGY, 1999. PROCEEDINGS. IEEE 33RD ANNUAL 1999 INTERNAT IONAL CARNAHAN CONFERENCE ON MADRID, SPAIN 5-7 OCT. 1999, PISCATAWAY, NJ, USA,IEEE, US, 5 October 1999 (1999-10-05), pages 42-48, XP010355720, DOI: 10.1109/CCST.1999.797890 ISBN: 978-0-7803-5247-6

## Beschreibung

Die Erfindung betrifft eine Überwachungsvorrichtung mit wenigstens einem bildgebenden Sensor zur Übertragung von Bilddaten.

Ebenfalls betrifft die Erfindung ein Verfahren zur Überwachung von Gebieten/Bereichen mit einer Überwachungseinrichtung mit wenigstens einem bildgebenden Sensor.

In den vergangenen Jahren ist die Entwicklung der Sensorik wie auch die automatische Auswertung von Bildern wesentlich verbessert worden. Die Sensoren liefern dabei Datenströme, welche digitalisiert werden, und die somit entstandenen digitalisierten Bilddaten werden einer Auswertung durch digitale Computer zugänglich gemacht. Anwendungsbeispiele finden sich in der Vermessung von Objekten, in der Qualitätsprüfung anhand von Mustervergleichen, in der Zutrittskontrolle mittels Gesichts-, Fingerabdruck- oder Iriserkennung, in der Bewegungsdetektion für den Objektschutz und natürlich in der Verkehrsüberwachung. Die in Bildfolgen enthaltenen Informationen werden zur ObjektVerfolgung für die unterschiedlichsten Anwendungen, wie beispielsweise Freigeländeüberwachung oder Crashversuchsauswertungen, verwendet.

Es werden jeweils einzelne, einer bestimmten Messaufgabe entsprechende Informationen, beispielsweise die Maßhaltigkeit oder Farbe eines Objektes, aus den Videobilddaten extrahiert. Diese Tatsache spiegelt sich darin wieder, dass die Konfiguration aus bildgebenden Sensor und Rechner (einschließlich der spezifischen Auswertesoftware) als "Videosensor" bezeichnet wird.

Die heute üblichen Videosensoren sind in der Lage, Bilddatenströme auszuwerten, sofern die bildgebenden Sensoren fest montiert werden. Bei Anwendungen, bei denen große Geländebereiche, wie Parkplätze oder Parkhäuser, überwacht werden müssen, ist eine ausreichende Anzahl von Sensoren, um derartige Bereiche vollständig zu erfassen, notwendig.

Aus der DE 100 07 021 A1 ist eine Überwachungseinrichtung mit einer Kamera bekannt, wobei die Kamera auf einer profilierten Schiene ortsveränderlich gehalten ist. Die Kamera kann einen Sender zum drahtlosen Übertragen von Bilddaten aufweisen. Die Kamera ist an einem Grundkörper befestigt, der entlang der profilierten Schiene verfahrbar angebracht ist. An dem Grundkörper befinden sich Laufrollen, welche einen Antrieb aufweisen, so dass die Kamera in beide Richtungen entlang der Schiene verfahren werden kann. Zum Übertragen von Betriebsstrom zu dem Antrieb und/oder zum Übertragen des von der Kamera erzeugten Bildsignales können auf einer geeigneten Außenfläche der profilierten Schiene eine Anzahl von Leiterbahnen vorgesehen sein. Hierbei wäre es aber auch möglich Steuerungsbilddaten drahtlos zu übertragen.

Die Anordnung dieser Überwachungseinrichtung ist sehr aufwendig, da die Kamera speziell an einem Grundkörper und dieser wiederum an einer profilierten Schiene angebracht werden muss, um die Kamera bei Überwachungsaufgaben verfahren zu können. Weiterhin ist eine Auswertung der Bilddatenströme hier nicht möglich.

Des weiteren ist in der DE 100 10 590 A1 ein Verfahren zum Betreiben einer fernsteuerbaren Kamera beschrieben, wobei Fernsteuerdaten von einer Fernsteuereinrichtung und Bilddaten von der Kamera an eine Bilddarstellungseinrichtung übermittelt werden, und wobei die Fernsteuer- und Bilddaten über ein Computernetzwerk übermittelt werden. Die Kamera kann ferngesteuert verschwenkt werden. Die von der Kamera übermittelten Einzelbilder werden in der Bilddarstellungseinrichtung als videosequenz zusammengefügt. So kann an der Bilddarstellungseinrichtung eine genaue Wiedergabe eines Bewegungsablaufes dargestellt werden. Ein Videoserver empfängt über eine Videokarte Bilddaten, wobei in dem Videoserver aus den Bilddaten Einzelbilder generiert werden, die in einer Komprimierungseinrichtung mit Hilfe eines geeigneten Algorithmus' komprimiert werden. Die so komprimierten Bilder werden in einem Arbeitsspeicher des Videoserver abgelegt. In einer Ausgangseinrichtung werden die komprimierten Bilder zur Versendung vorbereitet, als serieller Datenstrom an eine Netzwerkschnittstelle übermittelt, die diesen Datenstrom danach über das Computernetzwerk zu der Fernsteuereinrichtung und schließlich zu der Bilddarstellungseinrichtung übermitteln.

In der US 4,805,018 wird in einer Videosignalverarbeitungsvorrichtung ein Kontursignal eines sich bewegenden Objekts von statischen Hintergrundvideobildsignalen getrennt. Das von einer TV-Kamera aufgenommene Videosignal wird in ein binäres Kontursignal umgewandelt. Ein zu einem bestimmten Zeitpunkt erhaltenes konvertiertes Signal und ein anderes, zu einem anderen Zeitpunkt erhaltenes, konvertiertes Signal werden verarbeitet, um ein Kontursignal des sich bewegenden Objekts zu extrahieren. Das extrahierte Kontursignal des sich bewegenden Objekts wird einer Schaltung zugeführt, die ein Schwenken und/oder ein Neigen der TV-Kamera steuert.

Thiel G ED - Sanson L D: "Automatic CCTV surveillance - to-wards the VIRTUAL GUARD", SECURITY TECHNOLOGY, 1999. PROCEEDINGS. IEEE 33RD ANNUAL 1999 INTERNATIONAL CONFERENCE ON MADRID, SPAIN 5-7 OCT. 1999, PISCATAWAY, NJ, USA, IEEE, US, 5. Oktober 1999 (1999-10-05), Seiten 42-48, XP010355720, DOI: 10.1109/CCST.1999.797890, ISBN: 978-0-7803-5247-6 beschreibt VIRTUAL GUARD, welches ein computerbasiertes Allzweck-CCTV-Überwachungssystem zur Erfassung einer potentiellen kriminellen Aktivität in öffentlichen Bereichen darstellt.

Es ist Aufgabe der Erfindung, eine Überwachungsvorrichtung und ein Verfahren zu schaffen, welche(s) die vorgehend beschriebenen Nachteile minimiert und mit welcher bzw. mit welchem eine Analyse der Situation der beobachtenden Szene aus Bildfolgen vorgenommen und aus der Analyse Regelungs- oder Aktorikbedarf abgeleitet werden kann.

Die Aufgabe der Erfindung wird durch die Merkmale des Patentanspruches 1 gelöst.

Die erfindungsgemäße Überwachungsvorrichtung ist eine Vorrichtung, welche wenigstens einen bildgebenden Sensor aufweist, wobei der Sensor zur Überwachung von Objekten, welche sich innerhalb des Bildausschnittes bewegen, in vorteilhafter Weise um wenigstens eine Achse schwenkbar ausgebildet ist. Somit kann fortdauernd ein Überwachungsgebiet ständig bewacht werden und bei Objekten, welche sich innerhalb dieses Gebietes bewegen, die Bewegung erfasst und das Objekt unter Schwenkung des Sensors verfolgt werden. Diese Vorrichtung ermöglicht eine globale Situationsanalyse durch eine neuartige Kombination von Bildauswertung und Algorithmen auf der Grundlage von Videosensorik auch bei schwenkbarem bildgebenden Sensor. Weiterhin kann die Überwachungseinrichtung mehrere ortsfeste Sensoren ersetzen, wobei Kosten und Überwachungsaufwand minimiert werden können. Darüber hinaus ist auch bei unübersichtlichen Gebieten bzw. Bereichen praktisch jeder Bereich bzw. Winkel des zu erfassenden Gebietes aufnehmbar.

Weiterhin wird die Aufgabe durch die Merkmale des Anspruches 8 gelöst.

In vorteilhafter Weise kann vorgesehen sein, dass nach Ermittlung der Bewegung die Objekte klassifiziert werden, wobei nach Erkennung der Bewegung des Objektes eine Alarmierung erfolgt.

Es besteht somit die Möglichkeit, erkannte Objekte automatisch zu klassifizieren und erst bei Zuordnung zu interessanten Klassen den Alarm auszulösen. Dadurch können Fehlalarme, welche beispielsweise sich bewegende Tiere in dem Bildausschnitt erzeugen, vermieden werden.

Vorteilhafte Ausgestaltungen und Weiterbildungen der Erfindung ergeben sich aus den weiteren Unteransprüchen und dem nachfolgend anhand der Zeichnung prinzipmäßig beschriebenen Ausführungsbeispiel.

Es zeigt:
- Figur 1: prinzipmäßige Darstellung einer erfindungsgemäßen Überwachungsvorrichtung;
- Figur 2: prinzipmäßige Darstellung eines erfindungsgemäßen Verfahrens anhand eines Flussdiagramms; und
- Figur 3: eine prinzipmäßige Darstellung der in Figur 1 aufgezeigten Überwachungsvorrichtung bei Einsatz zur Objektverfolgung.

Figur 1 beschreibt eine Überwachungsvorrichtung 1, welche aus einem bildgebenden Sensor 2, beispielsweise einer Kamera oder einem Wärmebildgerät, und einer softwareparametrisierten Erkennungs- und Steuereinheit 1' gebildet ist. Die softwareparametrisierte Erkennungs- und Steuereinheit 1' ist wiederum aus einer Digitalisiereinrichtung 3 und einer Auswerteeinrichtung 4 gebildet. Die Digitalisierung kann auch bereits im Sensor 2 erfolgen. Bei großen Überwachungsgebieten bis in den Kilometerbereich wären auch mehrere bildgebende Sensoren 2, die Bildfolgen aufnehmen, möglich. Der bildgebende Sensor 2 kann mittels eines Schwenk-Neigekopfes auf zu erfassende Bereiche gerichtet werden. Durch die Kombination von Bildauswertungsalgorithmen auf der Grundlage von Videosensorik kann nun eine direkte Situationsanalyse bei schwenkbarem bildgebenden Sensor 2 durchgeführt werden.

Hierbei werden ein Bild zu einem Zeitpunkt t = 0 sowie ein weiteres Bild zum Zeitpunkt t = 0 + δ miteinander verglichen. In einem ersten Schritt werden die beiden Bilder wegen der Sensoreigenbewegung so aufeinander referenziert, dass diese sich direkt überdecken. Um rechenaufwändige Korrelationsverfahren zu vermeiden, können die beiden Bilder mittels einer schnellen diskreten Fouriertransformation in einen Frequenzbereich transformiert werden. Dadurch können die bei der Korrelation benötigten Faltungsoperationen durch Multiplikationen ersetzt werden. Das Ergebnis der Faltung im Frequenzbereich wird danach in den Zeitbereich mittels einer inversen, schnellen diskreten Fouriertransformation zurückgewandelt. Im Endbind wird mittels eines Maximum-Operators diejenige Verschiebung zwischen den beiden Bildern detektiert, welche die beiden Originalbilder zur Deckung bringt. Danach können mittels eines Differenzbildansatzes bewegte Objekte in den Bildern detektiert werden.

Eine Besonderheit des erfindungsgemäßen Verfahrens besteht darin, dass das Ausmaß des Sensorschwenks automatisch ermittelt werden kann, so dass durch schnelle Sensorschwenks verursachte Störungen unterdrückt werden können.

Das wesentliche besteht aber darin, die Objekte auch trotz Bewegung zu identifizieren, ihre Ausdehnungen sowie die geometrischen und räumlichen Relationen, insbesondere auch während des Sensorschwenks, untereinander festzustellen und deren Dynamik zu erfassen.

Durch Fusionierung und Assoziation der Dynamiken können zeitliche Muster von situationscharakteristischen Größen erzeugt werden. Mit zeitlichen Filtern auf der Ebene der Objekte und/oder der abgeleiteten Größen kann die weitere Entwicklung der Situation prädiziert werden. Danach kann eine Bewertung der Ergebnisse durch Klassifikatoren, Expertensysteme oder auch unscharfe Logik, wodurch die Situation analysiert und Regelungs- oder Aktorikbedarf abgeleitet werden kann, erfolgen. Regelungs- oder Aktorikbedarf bedeutet hier, dass der Sensor 2 entweder eine Schwenkung vollzieht, auf das Objekt hinzoomt oder einen Alarm erzeugen kann.

Mit dem erfindungsgemäßen Verfahren wäre es möglich, eine automatische Auswertung von Videodatenströmen, die von auf Fahrzeugen montierten schwenkbaren Sensoren 2 die Beurteilung einer Situation im Bereich Grenzüberwachung ermöglichen, vorzunehmen. Der Sensor 2 kann dabei mittels einer Schwenkung fortlaufend ein zu überwachendes Gebiet überstreichen. Sobald an einer Stelle unerlaubte Grenzübertritte erkannt werden, kann beispielsweise die Schwenkung unterbrochen und ein Alarm ausgelöst werden. Weiterhin kann hierbei der Sensor 2 selbstständig auf den interessierenden Bereich hinzoomen und das erkannte Objekt automatisch weiter verfolgen. In diesem Ausführungsbespiel kann also der Sensor 2 mit einem Zoomobjektiv versehen sein, wobei dies für dieses Verfahren aber nicht Voraussetzung ist. Weiterhin kann die erfindungsgemäße Überwachungseinrichtung 1 und das Verfahren ebenfalls zur Beurteilung von Gefahrensituationen in Parkhäusern oder auch an öffentlichen Plätzen durch Situationanalyse aus Bildfolgen eingesetzt werden.

Der hier eingesetzte Sensor 2 ist als schwenkender Sensor 2 zum Abfahren eines definierten zu überwachenden Bereichs auf Objekten wie Fahrzeuge, Flugzeuge, Schiffe oder ähnliches ausgeführt, kann aber ebenso auch als feststehender Sensor 2 zur Bewegungsdetektion ausgebildet sein. Das Schwenken des Sensors 2 ist in vertikaler und horizontaler Richtung wie auch überlagert möglich, wobei der Sensor 2 um 360° fortlaufend drehbar angeordnet sein kann.

In Figur 2 ist ein Flussdiagramm zum Verfahrensablauf dargestellt. Der schwenkbare bildgebende Sensor 2 tastet die Szene mit räumlich und zeitlich hoher Dichte ab. Die Detektion von Objekten erfolgt in mehreren Schritten. Im ersten Schritt wird die Eigenbewegung des Sensors 2 (Schwenk-Neigebewegung, Sensorwackeln, Eigenbewegung der Sensorplattform) über eine Bildfolge analysiert. Die nun hieraus gewonnenen Informationen können dazu verwendet werden, lokale Inhomogenitäten im Bewegungsmuster zu ermitteln und daraus die Eigenbewegung des Sensors 2 von einer tatsächlichen Objektbewegung zu separieren bzw. zu unterscheiden.

Hierzu können schritthaltend sogenannte Verschiebungsvektoren von zwei aufeinanderfolgenden Bildern bestimmt werden. Die Verschiebungsvektoren geben die Bewegung des Sensors 2 bezüglich des Bildhintergrundes an. Die davon abweichenden Bewegungsmuster werden als Objekte interpretiert. Das hier erfindungsgemäße Verfahren zeichnet sich ebenfalls ganz speziell dadurch aus, dass die Berechnung der Verschiebungsvektoren ohne Verwendung von speziellen Rechnerkomponenten in Echtzeit ermöglicht werden kann. Dadurch kann die Wahrscheinlichkeit, dass fehlerhafte Verschiebungsvektoren zu ungenauen Auswerteergebnissen führen, minimiert werden, indem nur Verschiebungsvektoren an kontrastreichen Punkten bzw. Stellen im Bilderfassungsausschnitt des Sensors 2 berechnet werden.

Die so detektierten Objekte können danach in einer weiteren Auswertung anschließend einzeln untersucht werden. Für jedes Objekt können die zugehörigen Merkmale, wie Ausprägung, Form, Länge und Geschwindigkeit der Bewegung, bestimmt und klassifiziert werden. Eine optionale zeitliche Filterkomponente kann aus den bereits aus der Historie bekannten Objektpositionen Prädiktionen für die zu erwartenden Objektpositionen berechnen. Für jedes neu detektierte Objekt kann von der Objektverwaltung eine "Spur", also der vom Objekt im Bild zurückgelegte Weg, angelegt werden. Nach Berechnung der zeitlichen Filterkomponente kann die Objektverwaltung jedes Mal alle Objektmessgrößen sowie gegebenenfalls die Ergebnisse der zeitlichen Filterkomponente in die Spur eintragen. Aufgrund der Spurdaten können nun in der Dynamikmessung die bis dahin ermittelten Größen geschätzt werden. Diese können dann auch optional einer weiteren zeitlichen Filterung unterworfen werden, um eine Prädiktion zu erzielen.

Mit diesen Ergebnissen ist nun die Szene bezüglich der Objekte und Objektrelationen sowie deren zeitlicher Entwicklung vollständig bis zum aktuellen Zeitpunkt erfasst und wird ferner optional vollständig prädiziert.

Hierbei wäre es möglich, dass erkannte Objektbewegungen einem Benutzer, beispielsweise durch Tonsignale, Einblendungen am Bildschirm oder ähnliche Alarmierungen signalisiert werden können.

Ebenso besteht die Möglichkeit, erkannte Objekte automatisch zu klassifizieren und erst bei Zuordnung zu interessanten Klassen, beispielsweise Personen oder Fahrzeuge, den Alarm auszulösen. Somit können Fehlalarme durch beispielsweise Tiere vermieden werden. Des weiteren kann nach der Alarmgenerierung die Bildsequenz digital aufgezeichnet werden.

Figur 3 stellt die in Figur 1 aufgezeigte Überwachungseinrichtung sehr schematisch bei Einsatz zur Objektverfolgung dar. In einem bestimmten Umkreis können sich bewegende Objekte von dem Sensor 2 aufgezeichnet, überwacht und verfolgt werden. Dabei wären verschiedene Systemlösungen möglich. Die erste Lösung wäre, den Schwenkbetrieb gegebenenfalls zu beenden, die Objektverfolgung mit der automatischen Sensornachführung zu starten, um das erkannte Objekt im Bildausschnitt zu halten. Bei Bedarf kann auch mittels eines integrierten Laserentfernungsmessgerätes der Abstand des erkannten und verfolgten Objektes zum Aufnahmestandpunkt des Sensors 2 ermittelt werden.
Eine zweite Möglichkeit wäre, den Schwenkbetrieb gegebenenfalls zu beenden, die Sensorblickrichtung konstant beizubehalten und dem Bediener die weiteren Aktionen, eventuelle Weiterverfolgung oder Alarmierung, zu überlassen. Ebenso wäre aber auch möglich, den Schwenkbetrieb gegebenenfalls weiter beizubehalten, um die anderen Bereiche des Überwachungsgebietes nicht unbeobachtet zu lassen. Dabei sollte der Bediener selbstständig einen Alarm weiter verfolgen und gegebenenfalls in das Gesamtsystem eingreifen.

Die Überwachungsvorrichtung 1 ist in verschiedenen wellenlängenbereichen wie beispielsweise Nahinfrarot, Infrarot 3 bis 5 µm, Infrarot 8 - 12 µm, UV oder auch im visuellen Bereich einsetzbar. Die Realisierung des Verfahrens kann auf bekannten PC-Systemen oder auf DSP-Systemen, unter verschiedenen Betriebssystemen (LINUX, MS-Windows, Echtzeitbetriebssysteme) vorgenommen werden. Bei Realisierungen auf DSP-Systemen ist man für spezielle Anwendungen besser anpassbar. Außerdem können diese Systeme unter speziellen Umweltbedingungen, wie Temperaturbereich oder Vibrationen, eingesetzt werden.

Die erfindungsgemäße Überwachungsvorrichtung 1 wie auch das erfindungsgemäße Verfahren ermöglichen es, sich in der Szene bewegende Objekte auch bei schwenkendem bildgebenden Sensor 2 automatisch zu detektieren und zu verfolgen. Das Gesamtsystem stellt somit eine Überwachungsvorrichtung 1 dar, deren bildgebender Sensor 2 oder gegebenenfalls auch mehrere bildgebende Sensoren, in einem Suchmodus kontinuierlich ein Zielgebiet überstreichen oder durch Montage auf einer mobilen Plattform selbst bewegt werden. Im Zielgebiet bzw. im Erfassungsbereich des Sensors 2 können sich bewegende Objekte automatisch erfasst werden und zur Nachführung des Schwenk-Neigekopfes verwendet werden.
Die Besonderheit dieses Verfahrens besteht darin, dass auf szenenspezifisches Vorwissen, wie Sensorkalibrierung auf eine Szenenebene, Angabe von Objekttypen, z.B. Fahrzeuge oder ähnliches, welche bereits aus dem Stand der Technik bekannt sind und dort notwendig eingesetzt werden müssen, verzichtet wird, was eine breite Einsatzfähigkeit in vielfältigsten Situationen gewährleistet.
Außerdem ist dadurch eine einfach zu realisierende und schnelle Einsatzbereitschaft auch an wechselnden Orten sichergestellt.

## Patentansprüche

1. Überwachungsvorrichtung (1) mit wenigstens einem bildgebenden Sensor (2) zur Übertragung von Bilddaten, welcher um wenigstens eine Achse schwenkbar ausgebildet ist, wobei eine mit dem bildgebenden Sensor (2) verbundene softwareparametrisierte Erkennungs- und Steuereinheit (1') zur Verfolgung von sich in einem Zielgebiet bewegenden Objekten vorgesehen ist, wobei kontinuierlich ein Zielgebiet überwachbar ist, **dadurch gekennzeichnet, dass** der bildgebende Sensor (2) Mittel zum fortlaufenden Überstreichen des Zielgebiets mittels einer Schwenkung besitzt, wobei die Erkennungs- und Steuereinheit (1') Mittel zur Detektion der bewegten Objekte in den Bilddaten mittels einer Separierung der Ergenbewegung des bildgebenden Sensors (2) von der tatsächlichen Bewegung der Objekte besitzt, und wobei die Mittel zur Detektion der bewegten Objekte derart ausgestaltet sind, dass
- die Eigenbewegung des bildgebenden Sensors (2) über eine Bildfolge analysiert wird, wobei schritthaltend Verschiebungsvektoren von zwei aufeinanderfolgenden Bildern bestimmt werden, welche die Bewegung des bildgebenden Sensors (2) bezüglich des Bildhintergrunds angeben, wonach
- die von der Bewegung des bildgebenden Sensors (2) abweichenden Bewegungsmuster als Objekte interpretiert werden.

2. Überwachungsvorrichtung nach Anspruch 1, **dadurch gekennzeichnet, dass** eine Meldeeinrichtung vorgesehen ist.

3. Überwachungsvorrichtung nach Anspruch 1, **dadurch gekennzeichnet, dass** der wenigstens eine Sensor (2) in einer Schwenk-Neigekopfeinrichtung gelagert ist.

4. Überwachungsvorrichtung nach Anspruch 1 oder 2, **dadurch gekennzeichnet, dass** der wenigstens eine Sensor (2) kontinuierlich um 360° drehbar gelagert ist.

5. Überwachungsvorrichtung nach Anspruch 1, **dadurch gekennzeichnet, dass** die softwareparametrisierte Erkennungs- und Steuereinheit (1') aus einer Digitalisiereinrichtung (3) und einer Auswerteeinrichtung (4) gebildet ist.

6. Überwachungsvorrichtung nach Anspruch 1, **dadurch gekennzeichnet, dass** eine Digitalisiereinrichtung (3) im Sensor (2) vorgesehen ist.

7. Überwachungsvorrichtung nach Anspruch 1, **dadurch gekennzeichnet, dass** ein integriertes Laserentfernungsmessgerät vorgesehen ist.

8. Verfahren zur Überwachung von Gebieten mit einer Überwachungsvorrichtung (1) mit wenigstens einem bildgebenden Sensor, (2), wobei der wenigstens eine bildgebende Sensor (2) schwenkbar um zumindest eine Achse ausgebildet wird, wobei kontinuierlich ein Gebiet aufgenommen und überwacht wird, wobei der bildgebende Sensor (2) mittels einer Schwenkung fortlaufend das Gebiet überstreicht, wobei sich bewegende Objekte in dem Gebiet detektiert, verfolgt oder gemeldet werden, wobei die Detektion der bewegten Objekte in den Bilddaten des bildgebenden Sensors (2) mittels einer Separierung der Eigenbewegung des bildgebenden Sensors (2) von der tatsächlichen Bewegung der Objekte erfolgt, und wobei zur Detektion der bewegten Objekte:
- die Eigenbewegung des bildgebenden Sensors (2) über eine Bildfolge analysiert wird, wobei schritthaltend Verschiebungsvektoren von zwei aufeinanderfolgenden Bildern bestimmt werden, welche die Bewegung des bildgebenden Sensors (2) bezüglich des Bildhintergrunds angeben, wonach
- die von der Bewegung des bildgebenden Sensors (2) abweichenden Bewegungsmuster als Objekte interpretiert werden.

9. Verfahren nach Anspruch 8, **dadurch gekennzeichnet, dass** zur Detektion der bewegten Objekte:
- zwei aufeinanderfolgende Bilder aufeinander referenziert, so dass diese sich direkt überdecken, und miteinander verglichen werden, wobei die beiden Bilder mittels einer schnellen diskreten Fouriertransformation in den Frequenzbereich transformiert werden, wonach,
- eine Faltung im Frequenzbereich erfolgt, wobei die bei der Korrelation zwischen den beiden Bildern benötigten Faltungsoperationen durch Multiplikationen ersetzt werden, wonach
- das Ergebnis der Faltung im Frequenzbereich in den Zeitbereich mittels einer inversen, schnellen diskreten Fouriertransformation zurückgewandelt wird, wonach
- in dem Endbild mittels eines Maximum-Operators diejenige Verschiebung zwischen den beiden Bildern detektiert wird, welche die beiden Originalbilder zur Deckung bringt, und wonach
- mittels eines Differenzbildansatzes bewegte Objekte in den Bildern detektiert werden.

10. Verfahren nach Anspruch 8, **dadurch gekennzeichnet, dass** das Ausmaß der Schwenkung des wenigstens einen Sensors (2) automatisch aus der Bildsequenz ermittelt wird.

11. Verfahren nach Anspruch 8, **dadurch gekennzeichnet, dass** nach Ermittlung der Bewegung die Objekte klassifiziert werden.

12. Verfahren nach Anspruch 8, **dadurch gekennzeichnet, dass** nach Erkennen des sich bewegenden Objektes die Schwenkung des wenigstens einen Sensors (2) beendet wird, wobei anschließend die Verfolgung des Objektes mit einer automatischen Sensornachführung vorgenommen wird.

13. Verfahren nach Anspruch 8, **dadurch gekennzeichnet, dass** nach Erkennung des sich bewegenden Objektes die Schwenkung des wenigstens einen Sensors (2) beendet wird, wobei anschließend in der Position die Sensorrichtung konstant beibehalten wird, und wobei manuell durch einen Bediener weiterverfolgt wird.

14. Verfahren nach Anspruch 8, **dadurch gekennzeichnet, dass** nach Erkennung des sich bewegenden Objektes die Schwenkung beibehalten wird, wobei der Bediener die Objekte manuell weiterverfolgen wird.

15. Verfahren nach Anspruch 8, **dadurch gekennzeichnet, dass** das Messen einer Objektentfernung mit einem Laserentfernungsmessgerät erfolgt.

16. Verfahren nach Anspruch 8, **dadurch gekennzeichnet, dass** der wenigstens eine Sensor (2) selbstständig auf einen Bereich mit dem sich bewegenden Objekt hinzoomt, wobei der Bilderfassungsausschnitt verändert wird.

17. Verfahren nach Anspruch 8, **dadurch gekennzeichnet, dass** der wenigstens eine Sensor (2) selbstständig auf einen Bereich mit dem sich bewegenden Objekt hinzoomt, wobei der Bilderfassungsausschnitt verändert wird, und wobei die Verfolgung des Objektes mit einer Sensornachführung vorgenommen wird.

18. Verfahren nach Anspruch 8, **dadurch gekennzeichnet, dass** nach Erkennung der Bewegung des Objektes eine Alarmierung erfolgt.

19. Verfahren nach Anspruch 18, **dadurch gekennzeichnet, dass** nach Alarmierung eine Bildsequenz digital aufgezeichnet wird.

## Claims

1. Surveillance apparatus (1) with at least one imaging sensor (2) for transmitting image data, said imaging sensor having been designed to be capable of planning about at least one axis, a software-parameterised detection-and-control unit (1') connected to the imaging sensor (2) having been provided for tracking objects moving in a target zone, with which a target zone is capable of being monitored continuously, **characterised in that** the imaging sensor (2) possesses means for continual sweeping of the target zone by means of a panning motion, the detection-and-control unit (1') possessing means for defecting the moving objects in the image data by means of a separation of the intrinsic motion of the imaging sensor (2) from the actual motion of the objects, and the means for detecting the moving objects having been configured in such a manner that
- the intrinsic motion of the imaging sensor (2) is analysed via a series of images, whereby, in real time, displacement vectors of two consecutive images are determined that specify the motion of the imaging sensor (2) with respect to the image background, after which
- the motion patterns deviating from the motion of the imaging sensor (2) are interpreted as objects.

2. Surveillance apparatus according to Claim 1, **characterised in that** a signalling device has been provided.

3. Surveillance apparatus according to Claim 1, **characterised in that** the at least one sensor (2) has been mounted in a pan/tilt-head device

4. Surveillance apparatus according to Claim 1 or 2, **characterised in that** the at least one sensor (2) has been mounted so as to be capable of rotating continuously about 360°.

5. Surveillance apparatus according to Claim 1, **characterised in that** the software-parameterised detection-and-control unit (1') has been formed from a digitising device (3) and an evaluating device (4).

6. Surveillance apparatus according to Claim 1, **characterised in that** a digitising device (3) has been provided in the sensor (2).

7. Surveillance apparatus according to Claim 1, **characterised in that** an integrated laser rangefinder has been provided.

8. Process for surveillance of zones with a surveillance apparatus (1) having at least one imaging sensor (2), wherein the at least one imaging sensor (2) is designed to be capable of panning about at least one axis, wherein a zone is continuously recorded and monitored, wherein the imaging sensor (2) continually sweeps the zone by means of a planning motion, wherein moving objects in the zone are detected, tracked or reported, wherein the detection of the moving objects in the image data of the imaging sensor (2) is effected by means of a separation of the intrinsic motion of the imaging sensor (2) from the actual motion of the objects, and wherein for the purpose of detecting the moving objects:
- the intrinsic motion of the imaging sensor (2) is analysed via a series of images, whereby, in real time, displacement vectors of two consecutive images are determined that specify the motion of the imaging sensor (2) with respect to the image background, after which
- the motion patterns deviating from the motion of the imaging sensor (2) are interpreted as objects.

9. Process according to Claim 8, **characterised in that** for the purpose of detecting the moving objects:
- two consecutive images are referenced to one another, so that they are directly superimposed on one another, and are compared with one another, whereby the two images are transformed intro the frequency domain by means of a fast discrete Fourier transform, after which
- a convolution is effected in the frequency domain, whereby the convolution operations needed in connection with the correlation between the two images are replaced by multiplications, after which
- the result of the convolution in the frequency domain is reconverted into the time domain by means of an inverse fast discrete Fourier transform, after which
- that displacement between the two images which causes the two original images to coincide is detected in the final image by means of a maximum operator, and after which
- moving objects in the images are detected by means of a differential-image approach.

10. Process according to Claim 8, **characterised in that** the extent of the panning of the at least one sensor (2) is ascertained automatical from the image sequence.

11. Process according to Claim 8, **characterised in that** after ascertainment of the motion the objects are classified.

12. Process according to Claim 8, **characterised in that** after recognition of the moving object the panning of the at least one sensor (2) is terminated, the tracking of the object subsequently being undertaken by an automatic tracking guidance of the sensor.

13. Process according to Claim 8, **characterised in that** after precognition of the moving object the panning of the at least one sensor (2) is terminated, subsequently in the position the sensor direction being maintained constant, and tracking being continued manually by an operator.

14. Process according to Claim 8, **characterised in that** after precognition of the moving object the panning is maintained, with the operator continuing to track the objects manually.

15. Process according to Claim 8, **characterised in that** the measuring of an object range is effected with a laser rangefinder.

16. Process according to Claim 8, **characterised in that** the at least one sensor (2) zooms independently onto a region including the moving object, whereby the image-capture segment is changed.

17. Process according to Claim 8, **characterised in that** the at least one sensor (2) zooms independently onto a region including the moving object, whereby the image-capture segment is changed, and whereby the tracking of the object is undertaken by a tracking guidance of the sensor.

18. Process according to Claim 8, **characterised in that** after detection of the motion of the object an alarm is given.

19. Process according to Claim 18, **characterised in that** after an alarm has been given an image sequence is recorded digitally.

## Revendications

1. Dispositif de surveillance (1) comportant au moins un capteur d'images (2) pour la transmission de données en images, ce dispositif pouvant être pivoté autour d'au moins un axe, ce dispositif comportant une unité numérique paramétrable de reconnaissante et de guidage (1') couplée au capteur d'images (2), pour suivre automatiquement un objet dans une zone déterminée, dans lequel une zone peut être continuellement surveillée, **caractérisé en ce que** le capteur d'images (2) comporte des moyens pour balayer en continu la zone déterminée grâce à un picotement, dans lequel l'unité de reconnaissance et de guidage (1') comporte des moyens pour détecter des objets en mouvement dans les données images grâce à une réparation du déplacement propre du capteur d'images (2) et des mouvements effectifs des objets, et dans lequel les moyens de détection des objets déplacés sont présentés de telle manière que :
- les mouvements propres du capteur d'images (2) sont analysés par une succession d'images, où des vecteurs de déplacements sont définis pas à pas pour deux images successives, qui définissent le déplacement du capteur d'images (2), respectivement de l'arrière plan de l'image, après quoi,
- les modèles de déplacements qui se distinguent du déplacement du capteur d'images (2) sont interprétés comme étant des objets.

2. Dispositif de surveillance selon la revendication 1, **caractérisé en ce qu'**il comporte une installation de signalement.

3. Dispositif de surveillance selon la revendication 1, **caractérisé en ce que** ledit au moins un capteur d'images (2) est logé à l'intérieur d'une tête pivotante et inclinable.

4. Dispositif de surveillance selon les revendications 1 ou 2, **caractérisé en ce que** ledit au moins un capteur d'images (2) est agencé pour tourner continuellement de 360°.

5. Dispositif de surveillance selon la revendication 1, **caractérisé en ce que** l'unité numérique paramétrable de reconnaissante et de guidage (1') est constituée d'une installation numérique (3) et d'une installation d'évaluation (4).

6. Dispositif de surveillance selon la revendication 1, **caractérisé en ce que** le capteur d'images (2) comporte une installation numérique (3).

7. Dispositif de surveillance selon la revendication 1, **caractérisé en ce qu'**il comporte un instrument de mesure de distance à laser intégré.

8. Procédé de surveillance de domaines avec un dispositif de surveillante (1) comportant au moins un capteur d'images (2) pour la transmission de données en images, dans lequel ledit au moins un capteur à images (2) est pivotant autour d'au moins un axe, dans lequel une zone secteur est constamment filmée et surveillée, dans lequel le capteur d'images (2) balaye en permanente la zone grâce à un mouvement de pivotement, dans lequel un objet mobile dans la zone est détectée ou peut être signalée, dans lequel on détecte des objets en mouvement dans les données images en séparant le déplacement propre du capteur d'images (2) des mouvements effectifs des objets, et dans lequel, pour la détection des objets en mouvement :
- les mouvements propres du capteur d'images (2) sont analysés par une succession d'images, où des vecteurs de déplacements sont définis pas à pas pour deux images successives, qui définissent le déplacement du capteur d'images (2), respectivement de l'arrière plan de l'image, après quoi,
- les modèles de déplacements qui se distinguent du déplacement du capteur d'images (2) sont interprétés comme étant des objets.

9. Procédé selon la revendication 8, **caractérisé en ce que**, pour la détection des objets en mouvement :
- on enregistre deux images successives, de telle manière qu'elles se recouvrent directement et qu'elles peuvent être comparées entre elles, dans lequel, les deux images sont transformées par une transformation discontinue, rapide de Fourrier dans le domaine de fréquence, après quoi,
- on effectue un plissement dans le domaine de fréquence, dans lequel, l'opération de plissement nécessitée lors de la corrélation des deux images est remplacée par une multiplication, après quoi,
- le résultat du plissement dans le domaine de fréquence est remodifié dans l'intervalle de temps au moyen d'une transformation discontinue de Fourrier , après quoi,
- on détecte ledit décalage entre les deux images sur l'image finale au moyen d'un opérateur de maximum, qui amène les deux images en superposition, et après quoi,
- on détecte les objets qui se sont déplacés au moyen d'un dispositif de différentiation d'images.

10. Procédé selon la revendication 8, **caractérisé en ce que** l'amplitude du pivotement dudit au moins un détecteur d'images (2) est déterminée automatiquement à partir de la fréquence d'image.

11. Procédé selon la revendication 8, **caractérisé en ce que** les images sont classées après la détermination du déplacement.

12. Procédé selon la revendication 8, **caractérisé en ce que**, après la reconnaissance d'un objet en déplacement, on détermine le pivotement dudit au moins un détecteur d'images (2), dans lequel on entreprend un suivi automatique de l'objet au moyen d'un capteur guidé.

13. Procédé selon la revendication 8, **caractérisé en ce que**, après la reconnaissance d'un objet en déplacement, on arrête le pivotement dudit au moins un détecteur d'images (2), dans lequel on maintient automatiquement la position de l'installation de détection, et dans lequel on assure le suivi manuellement au moyen d'un serveur.

14. Procédé selon la revendication 8, **caractérisé en ce que**, après la reconnaissance d'un objet en déplacement on maintient le picotement, dans lequel on assure manuellement le suivi des objets.

15. Procédé selon la revendication 8, **caractérisé en ce que** l'on effectue la mesure de l'éloignement d'un objet au moyen d'un appareil de mesure des distances laser.

16. Procédé selon la revendication 8, **caractérisé en ce que** ledit au moins un détecteur d'images (2) agrandit automatiquement une image d'un objet en déplacement sur un secteur déterminé, dans lequel la section de l'image saisie est modifiée.

17. Procédé selon la revendication 8, **caractérisé en ce que** ledit au moins un détecteur d'images (2) agrandit automatiquement une image d'un objet en déplacement sur un secteur déterminé, dans lequel la section de l'image saisie est modifiée et dans lequel on entreprend le suivi de l'objet au moyen d'un capteur suiveur.

18. Procédé selon la revendication 8, **caractérisé en ce que** lors de la reconnaissance d'un déplacement de l'objet, une alarme est enclenchée.

19. Procédé selon la revendication 18, **caractérisé en ce que**, après le déclenchement d'une alarme on affiche numériquement une fréquence image.
